# EUROPÄISCHE PATENTSCHRIFT

(11) **EP 1 665 451 B1**
(45) Veröffentlichungstag und Bekanntmachung des Hinweises auf die Patenterteilung: **23.01.2008**
(21) Anmeldenummer: 04790920.5
(22) Anmeldetag: 27.10.2004
(51) Int. Cl.: H01P 5/18

(54) **RICHTKOPPLER IN KOAXIALLEITUNGSTECHNIK**
DIRECTIONAL COUPLER IN COAXIAL CONDUCTOR TECHNOLOGY
COUPLEUR DIRECTIF EN CIRCUIT COAXIAL

(30) Priorität: 12.11.2003 DE 10352784
(43) Veröffentlichungstag der Anmeldung: 07.06.2006
(73) Patentinhaber: Rohde & Schwarz GmbH & Co. KG, 81671 München (DE)
(72) Erfinder: AHLERS, Roland, 85635 Höhenkirchen/Siegertsbrunn (DE)
(74) Vertreter: Körfer, Thomas
(86) Internationale Anmeldenummer: PCT/EP2004/012146
(87) Internationale Veröffentlichungsnummer: WO 2005/048396

(56) Entgegenhaltungen:
- DE-A1- 2 350 186
- US-A- 3 654 570
- US-A- 5 148 132
- PATENT ABSTRACTS OF JAPAN Bd. 018, Nr. 509 (E-1610), 26. September 1994 (1994-09-26) & JP 06 177618 A (MURATA MFG CO LTD), 24. Juni 1994 (1994-06-24)

## Beschreibung

Die Erfindung betrifft einen Richtkoppler in Koaxialleitungstechnik.

Richtkoppler werden in der Hochfrequenztechnik zur getrennten Messung von hin- und rücklaufender Welle in einer Leitung verwendet. In Endstufen von Verstärkern werden Richtkoppler z. B. zur Messung des Stehwellen-Verhältnisses eingesetzt. Hierbei wird schwerpunktmäßig ein Richtkoppler in Koaxialleitungstechnik verwendet.

Ein derartiger Richtkoppler in Koaxialleitungstechnik ist z. B. in der US 5,926,076 beschrieben. Der Richtkoppler besteht hierbei aus einer Koaxialleitung mit einem Innenleiter, einem um den Innenleiter geführten hohlzylindrischen Dielektrikum und einem am Mantel des hohlzylindrischen Dielektrikums aufgebrachten hohlzylindrischen Außenleiter und einer Leiterplatte, auf der im wesentlichen die beiden Auskoppeleinheiten des Richtkoppler aufgebracht sind. Koaxialleitung und Leiterplatte mit Auskoppeleinheiten sind in einem einstellbaren Abstand zueinander in einem Gehäuse angeordnet.

Nachteilig an dieser Anordnung ist der vergleichsweise hohe Aufwand hinsichtlich einer mechanischen und auch elektrischen Verbindung zwischen der Koaxialleitung und den beiden Auskoppeleinheiten sowie deren Anschlüsse über eine gemeinsame Beabstandung, Befestigung und Lagerung in einem gemeinsamen Gehäuse. Auch die gezielte und effiziente Abführung von entstandener Wärme aus der Richtkopplerschaltung mittels Widerständen und Hitzeableitungsschienen ist vergleichsweise aufwendig gestaltet.

US 5 148 132 offenbart einen Koppler mit einer Koaxialleitung, die eine gerade ausgeführte Außenleitung und eine Innenleitung mit gebogenen Innenleitungsanschlüssen aufweist.

Der Erfindung liegt daher die Aufgabe zugrunde, einen Richtkoppler in Koaxialleitungstechnik zu schaffen, bei dem die mechanische und auch elektrische Verbindung zwischen der Koaxialleitung und den Anschlüssen des Richtkopplers, insbesondere den Auskoppelanschlüssen, unter minimalem zusätzlichem gerätetechnischem Aufwand realisiert ist.

Die Aufgabe der Erfindung wird durch einen Richtkoppler in Koaxialleitungstechnik mit den Merkmalen des Anspruches 1 gelöst.

Die elektrische Verbindung zwischen dem Innen- und Außenleiter der Koaxialleitung und den einzelnen Anschlüssen des Richtkopplers erfolgt am Ein- und Ausgang der Koaxialleitung über jeweils ein Widerstandsnetzwerk.

Die mechanische Verbindung zwischen der Koaxialleitung und den einzelnen Anschlüssen des Richtkopplers, die auf einer planaren Leiterplatte positioniert sind, wird dadurch realisiert, dass die Koaxialleitung z. B. halbringförmig oder U-förmig gebogen ausgeführt ist und somit mit ihren beiden Anschlußflächen parallel zur planaren Leiterplatte ausgerichtet ist und somit über Verbindungs leitungen bzw. Widerstände, die zu den obengenannten Widerstandsnetzwerken gehören, eine vergleichsweise einfache mechanische Verbindung zwischen dem Innen- und Außenleiter der Koaxialleitung und den Anschlüssen des Richtkopplers verwirklicht wird.

Eine derart realisierte elektrische und mechanische Verbindung zwischen einer Koaxialleitung und den Anschlüssen eines Richtkopplers stellt eine hinsichtlich Material- und Fertigungsaufwand kostenminimierte Lösung dar.

Vorteilhafte Ausgestaltungen der Erfindung sind in den abhängigen Ansprüchen angegeben.

Die planare Leiterplatte kann in SMD-Technologie ausgeführt sein. Insbesondere die Anordnung der Widerstände der beiden Widerstandsnetzwerke, die an den beiden Enden der Koaxialleitung die Schirmung und damit den Außenleiter der Koaxialleitung auf Massepotenzial führen, sind für die Richtkopplercharakteristik ganz entscheidend und können so relativ flexibel angeordnet werden.

Durch Bestückung der Koaxialleitung mit Ferriten erreicht man eine nutzbare Charakteristik des Richtkopplers über mehrere Oktaven.

Die Ausführungsform der Erfindung wird in der Zeichnung dargestellt und wird nachfolgend näher beschrieben. Es zeigen:
- Fig. 1: ein Schaltungsdiagramm eines erfindungsgemäßen Richtkopplers in Koaxialleitungstechnik;
- Fig. 2: eine Seitenansicht eines erfindungsgemäßen Richtkopplers in Koaxialleitungstechnik und
- Fig. 3: eine Draufsicht eines erfindungsgemäßen Richtkopplers in Koaxialleitungstechnik.

Der erfindungsgemäßen Richtkoppler in Koaxialleitungstechnik wird in seiner Ausführungsform nachfolgend unter Bezugnahme auf Fig. 1 bis Fig. 3 beschrieben.

Der erfindungsgemäße Richtkoppler in Koaxialleitungstechnik umfaßt gemäß Fig. 1 im wesentlichen eine Koaxialleitung 1, die aus einem Innenleiter 2 und über ein Dielektrikum getrennt aus einem Außenleiter 3 besteht. Die Koaxialleitung 1 ist an ihrem Außenmantel von mehreren aneinander gereihten Ferritkernringen 4 umgeben.

Die Koaxialleitung 1 ist an ihrer ersten Anschlußfläche 8 mit den ersten Anschluß 5 und dem ersten Auskoppelanschluß 6 des Richtkoppler über ein erstes Widerstandsnetzwerk 7 und an ihrer zweiten Anschlußfläche 9 mit dem zweiten Anschluß 10 und dem zweiten Auskoppelanschluß 11 über ein zum ersten Widerstandsnetzwerk 7 symmetrisches zweites Widerstandsnetzwerk 12 verbunden.

Das erste Widerstandnetzwerk 7 besteht aus einer Serienschaltung eines Widerstandes R₇₁ und R₇₂ in der Verbindungsleitung 73 zwischen dem ersten Anschluß 5 und dem ersten Auskoppelanschluß 6 und einem Widerstand R₇₄ in der Verbindungsleitung 75 zwischen dem Außenleiter 3 der Koaxialleitung 1 und dem ersten Auskoppelanschluß 6 sowie einer direkten Verbindungsleitung 76 zwischen dem Innenleiter 2 der Koaxialleitung 1 und den ersten Anschluß 5.

Das zweite Widerstandnet zwerk 12 besteht symmetrisch zum ersten Widerstandsnetzwerk 7 aus einer Serienschaltung eines Widerstandes R₁₂₁ und R₁₂₂ in der Verbindungsleitung 123 zwischen dem zweiten Anschluß 10 und den zweiten Auskoppelanschluß 11 und einem Widerstand R₁₂₄ in der Verbindungsleitung 125 zwischen dem Außenleiter 3 der Koaxialleitung 1 und den zweiten Auskoppelanschluß 11 sowie einer direkten Verbindungsleitung 126 zwischen den Innenleiter 2 der Koaxialleitung 1 und dem zweiten Anschluß 10.

Der Außenleiter 3 ist an der ersten Anschlußfläche 8 der Koaxialleitung 1 mit einem dritten Widerstandsnetzwerk 13 auf Massepotenzial geführt. Das dritte Widerstandsnetzwerk 13 besteht aus einer Parallelschaltung von mehreren niederohmigen Widerständen R₁₃₁, R₁₃₂, R₁₃₃,... R_{13 (n-1)}, R₁₃ₙ.

Der Außenleiter 3 an der zweiten Anschlußfläche 9 der Koaxialleitung 1 ist mit einem vierten Widerstandsnetzwerk 14, das vollkommen symmetrisch zum dritten Widerstandsnetzwerk 13 ausgeführt ist, auf Massepotenzial geführt. Das vierte Widerstandnetzwerk 14 besteht demnach aus einer Parallelschaltung von mehreren niederohmigen Widerständen R₁₄₁, R₁₄₂, R₁₄₃,..., R₁₄₍ₙ₋₁₎, R₁₄ₙ·

Die Widerstände R₇₁, R₇₂ und R₇₄ des ersten Widerstands netzwerkes 7 und die Widerstände R₁₂₁, R₁₂₂ R₁₂₄ des zweiten Widerstandsnetzwerkes 12 sind höherohmig ausgelegt als die niederohmigen Widerstände R₁₃₁, ...,R₁₃ₙ des dritten Widerstandsnetzwerkes 13 und die niederohmigen Widerstände R₁₄₁,...., R₁₄ₙ des vierten Widerstandsnetzwerkes 14.

In der Seitenansicht in Fig. 2 sowie in der Draufsicht in Fig. 3 des erfindungsgemäßen Richtkopplers in Koaxialleitungstechnik ist die halb ringförmige bzw. U-förmige Gestaltung der Koaxialleitung 1 erkennbar. Die Verbiegung der ursprünglich linearen Koaxialleitung 1 in die ringförmige bzw. U-förmige Gestaltung gemäß. Fig. 2 bzw. Fig. 3 ist durch den Einsatz der Semi-Rigid-Technologie beim Innenleiter 2, Dielektrikum und Außenseiter 3 der Koaxialleitung 1 möglich.

Aus Fig. 2 bzw. Fig. 3 ist ebenfalls die kegelförmige Anordnung der Widerstände R₁₃₁, ...., R₁₃ₙ des dritten Widerstandsnetzwerkes 13 bzw. der Widerstände R₁₄₁,...,R₁₄ₙ des vierten Widerstandsnetzwerkes 14 zwischen dem Außenleiter 3 der Koaxialleitung 1 und der planaren Leiterplatte 15 erkennbar, die den ersten und zweiten Anschluß 5 und 10 bzw. den ersten und zweiten Auskoppelanschluß 6 und 11 weitere Bauelemente, die z. B. in SMD-Technik angeordnet sind, enthält. Sämtliche Widerstände R₁₃₁,...,R₁₃ₙ sowie R₁₄₁,...,R₁₄ₙ sind, wie aus Fig. 2 bzw. Fig. 3 ersichtlich ist, auf die Leiterplatte aufgelötet.

In Fig. 2 ist schließlich auch die Verbindungsleitung 76 bzw. 126 vom Innenleiter 2 der Koaxialleitung zum ersten Anschluß 5 bzw. zum zweiten Anschluß 10 des Richtkopplers sowie der ebenfalls in konventioneller Technik ausgeführte Widerstand R₇₄ des ersten Widerstandsnetzwerkes 7 bzw. der Widerstand R₁₂₄ des zweiten Widerstandsnetzwerkes 12, die beide in die kegelförmige Anordnung der Widerstände R₁₃₁,...,R₁₃ₙ des dritten Widerstandsnetzwerkes 13 bzw. der Widerstände R₁₄₁, ... , R₁₄ₙ des vierten Widerstandsnetzwerkes 14 eingereiht sind, zu erkennen.

In der Draufsicht in Fig. 3 sind schließlich die Widerstände R₇₁ und R₇₂ des ersten Widerstandsnetzwerkes 7 und die Widerstände R₁₂₁ und R₁₂₂ des zweiten Widerstandsnetzwerkes 12 erkennbar, die auch in konventioneller Technik ausgeführt und auf der planaren Leiterplatte 15, die im Ausführungsbeispiel in SMD-Technologie realisiert ist, aufgelötet sind.

Die Topologie des ersten, zweiten, dritten und vierten Widerstandsnetzwerkes 7, 12, 13 und 14, die geeignete Parametrierung der dazugehörigen Widerstände R₇₁, R₇₂, R₇₄, R₁₂₁, R₁₂₂, R₁₂₄ und R₁₃₁, ... , R₁₃ₙ sowie R₁₄₁, ... , R₁₄ₙ und die räumliche Anordnung insbesondere der Widerstände R₇₄, R₁₂₄, R₁₃₁, ...,R₁₃ₙ und R₁₄₁,...,R₁₄ₙ legen die Richtschärfe und Koppeldämpfung des Richtkopplers fest. Durch eine geeignete Wahl von Topologie, Parametrierung und räumlicher Anordnung der Widerstände kann dafür gesorgt werden, dass am ersten Auskoppelanschluß 6 eine konstruktive positive Überlagerung aus den zwischen erstem Anschluß 5 und erster Anschlußfläche 8 der Koaxialleitung 1 hin- und rücklaufenden Wellen ausgekoppelt wird, und am zweiten Auskoppelanschluß 11 eine gegenseitige Auslöschung der beiden Wellen, die aus den zwischen zweiten Anschluß 10 und zweiter Anschlußfläche 9 der Koaxialleitung 1 hin- und rücklaufenden Wellen ausgekoppelt werden, verwirklicht wird.

Auf diese Weise läßt sich ein breitbandiger Richtkoppler ohne hohen Aufwand für Anwendungen insbesondere bei breitbandigen Verstärkern, beispielsweise zwischen 30 und 500 MHz, realisieren.

## Patentansprüche

1. Richtkoppler mit
einem ersten Anschluß (5) zum Ein- oder Ausspeisen einer Welle und einem ersten Auskoppelanschluß (6) zum Auskoppeln einer gekoppelten Welle, die beide über ein erstes Netzwerk (7) mit dem Innenleiter (2) und dem Außenleiter (3) einer Koaxialleitung (3) an dessen erster Anschlußfläche (8) verbunden sind, und
einem zweiten Anschluß (10) zum Ein- oder Ausspeisen der vom ersten Anschluß (5) ein- oder ausgespeisten Welle und einem zweiten Auskoppelanschluß (11) zum Auskoppeln einer gekoppelten Welle, die beide über ein zweites Netzwerk (12) mit dem Innenleiter (2) und dem Außenleiter (3) der Koaxialleitung (1) an dessen zweiter Anschlußfläche (9) verbunden sind, einer planaren leiterplatte, die den ersten Auskoppelanschluß (6) und/oder zweiten Auskoppelanschluß (11) beinhaltet.
**dadurch gekennzeichnet daß** die Koaxialleitung (1) derart gebogen ist, daß ihre erste und zweite Anschlußfläche (8, 9) im wesentlichen parallel zu der planaren Leiterplatte (15) ausgerichtet ist, die den ersten Anschluß (5) und/oder den zweiten Anschluß (10) beinhaltet.

2. Richtkoppler nach Anschluß 1,
**dadurch gekennzeichnet,**
**daß** das erste Netzwerk (7) und das zweite Netzwerk (12) jeweils ein Widerstandsnetzwerk ist.

3. Richtkoppler nach Anspruch 1 oder 2,
**dadurch gekennzeichnet,**
**daß** der Außenleiter (3) der Koaxialleitung (1) an der ersten Anschlußfläche (8) über ein drittes niederohmiges Widerstandsnetzwerk (13) und an der zweiten Anschlußfläche (9) über ein viertes niederohmiges Widerstandsnetzwerk (14) auf Massepotential geführt ist.

4. Richtkoppler nach einem der Ansprüche 1 bis 3,
**dadurch gekennzeichnet,**
**daß** die Koaxialleitung (1) halbringförmig oder U-förmig gebogen ist.

5. Richtkoppler nach Anspruch 4,
**dadurch gekennzeichnet,**
**daß** die halbringförmige oder U-förmige Koaxialleitung (1) an der ersten Anschlußfläche (8) mit ihrem Innenleiter (2) über einen Verbindungsleiter (76) und mit ihrem Außenleiter (3) über kegelförmig angeordnete Widerstände (R₇₄, R₁₃₁, ..., R₁₃ₙ) des ersten und/oder dritten Widerstandsnetzwerkes (7, 13) und an der zweiten Anschlußfläche (9) mit ihrem Innenleiter (2) über einen Verbindungsleiter (126) und mit ihrem Außenleiter (3) über kegelförmig angeordnete Widerstände (R₁₂₄, R₁₄₁,..., R₁₄ₙ) des zweiten und/oder vierten Widerstandsnetzwerkes (12, 14) mit der planaren Leiterplatte (15) mechanisch und elektrisch verbunden ist.

6. Richtkoppler nach einem der Ansprüche 1 bis 5,
**dadurch gekennzeichnet,**
**daß** zumindest ein Ferritring (4) aus einem Ferrit-Material die Koaxialleitung (1) umschließt.

7. Richtkoppler nach Anspruch 6,
**dadurch gekennzeichnet,**
**daß** mehrere aneinander gereihte Ferritringe (4) die Koaxialleitung (1) ummanteln.

8. Richtkoppler nach einem der Ansprüche 1 bis 7,
**dadurch gekennzeichnet,**
**daß** die Widerstände (R₇₁, R₇₂, R₇₄, R₁₂₁, R₁₂₂, R₁₂₄, R₁₃₁,..., R₁₃ₙ, R₁₄₁,...,_{R14n}) der Widerstandsnetzwerke (7, 12, 13, 14) in SMD-Technik auf die planare Leiterplatte (15) aufgelötete Bauelemente sind.

## Claims

1. Directional coupler having
a first connection (5) for feeding in or out a wave and a first decoupling connection (6) for decoupling a coupled wave, which are both connected via a first network (7) to the inner conductor (2) and to the outer conductor (3) of a coaxial line (1) at the first connection face (8) thereof, and
a second connection (10) for feeding in or out the wave which is fed in or out from the first connection (5) and a second decoupling connection (11) for decoupling a coupled wave, which are both connected via a second network (12) to the inner conductor (2) and to the outer connector (3) of the coaxial line (1) at the second connection face (9) thereof,
a planar printed circuit board which contains the first decoupling connection (6) and/or second decoupling connection (11),
**characterised in that**
the coaxial line (1) is bent such that the first and second connection face (8, 9) thereof is orientated substantially parallel to the planar printed circuit board (15) which contains the first connection (5), and/or the second connection (10).

2. Directional coupler according to claim 1,
**characterised in that**
the first network (7) and the second network (12) is a resistance network respectively.

3. Directional coupler according to claim 1 or 2,
**characterised in that**
the outer conductor (3) of the coaxial line (1) is led to earth potential at the first connection face (8) via a third low-impedance resistance network (13) and at the second connection face (9) via a fourth low-impedance resistance network (14).

4. Directional coupler according to one of the claims 1 to 3,
**characterised in that**
the coaxial line (1) is bent in a semi-annular-shape or in a U-shape.

5. Directional coupler according to claim 4;
**characterised in that**
the semi-annular-shaped or U-shaped coaxial line (1) is connected to the planar printed circuit board (15) mechanically and electrically at the first connection face (8) by the inner conductor (2) thereof via a connecting conductor (76) and by the outer conductor (3) thereof via conically disposed resistors (R₇₄, R₁₃₁, ..., R₁₃ₙ) of the first and/or third resistance network (7, 13) and at the second connection face (9) by the inner conductor (2) thereof via a connecting conductor (126) and by the outer conductor (3) thereof via conically disposed resistors (R₁₂₄, R₁₄₁, ..., R₁₄ₙ) of the second and/or fourth resistance network (12, 14).

6. Directional coupler according to one of the claims 1 to 5,
**characterised in that**
at least one ferrite ring (4) made of a ferrite material encompasses the coaxial line (1).

7. Directional coupler according to claim 6,
**characterised in that**
a plurality of successive ferrite rings (4) sheathes the coaxial line (1).

8. Directional coupler according to one of the claims 1 to 7,
**characterised in that**
the resistors (R₇₁, R₇₂, R₇₄, R₁₂₁, R₁₂₂, R₁₂₄, R₁₃₁, ..., R₁₃n, R₁₄₁, ..., R₁₄ₙ) of the resistance networks (7, 12, 13, 14) are components which are soldered onto the planar printed circuit board (15) by SMD technology.

## Revendications

1. Coupleur directif avec
une première connexion (5) pour l'entrée ou la sortie d'une onde et une première connexion de découplage (6) pour le découplage d'une onde couplée, qui toutes deux sont raccordées par l'intermédiaire d'un premier réseau (7) au conducteur interne (2) et au conducteur externe (3) d'un circuit coaxial (3) sur leur première face de connexion (8), et
une deuxième connexion (10) pour l'amenée ou le départ de l'onde amenée ou émise par la première connexion (5) et une deuxième connexion de découplage (11) pour découpler une onde couplée, qui toutes deux sont raccordées par l'intermédiaire d'un deuxième réseau (12) au conducteur interne (2) et au conducteur externe (3) du circuit coaxial (1) sur leur seconde face de connexion (9), d'une plaquette planaire de circuits imprimés qui contient la première connexion de découplage (6) et/ou la seconde connexion de découplage (11),
**caractérisé en ce que**
le circuit coaxial (1) est courbé de telle sorte que ses première et seconde faces de connexion (8, 9) sont orientées sensiblement parallèlement à la plaquette planaire de circuits imprimés (15) qui contient la première connexion (5) et/ou la seconde connexion (10).

2. Coupleur directif selon la revendication 1,
**caractérisé en ce que**
le premier réseau (7) et le deuxième réseau (12) sont chacun un réseau de résistance.

3. Coupleur directif selon la revendication 1 ou 2,
**caractérisé en ce que**
le conducteur externe (3) du circuit coaxial (1) est mis au potentiel de masse sur la première face de connexion (8) par l'intermédiaire d'un troisième réseau de résistance (13) faiblement ohmique et sur la seconde face de connexion (9) par l'intermédiaire d'un quatrième réseau de résistance faiblement ohmique (14).

4. Coupleur directif selon l'une des revendications 1 à 3,
**caractérisé en ce que**
le circuit coaxial (1) est en forme de demi-cercle ou en forme de U.

5. Coupleur directif selon la revendication 4,
**caractérisé en ce que**,
le circuit coaxial en forme de demi-cercle ou en forme de U (1) est raccordé mécaniquement ou électriquement à la plaquette plane de circuits imprimés à son conducteur interne (2) par l'intermédiaire d'un conducteur de liaison (76) et au conducteur externe (3) par l'intermédiaire de résistances disposées en cône (R₇₄,R₁₃₁,...,R₁₃ₙ) du premier et/ou du troisième réseau de résistances (7,13) et sur la deuxième face de connexion (9) à son conducteur interne (2) par l'intermédiaire d'un conducteur de liaison (126) et à son conducteur externe (3) par les résistances disposées en cône (R₁₂₄, R₁₄₁,..., R₁₄ₙ) du deuxième et/ou quatrième réseau de résistances (12,14).

6. Coupleur directif selon l'une des revendications 1 à 5,
**caractérisé en ce que**,
au moins un anneau de ferrite (4) en un matériau de ferrite entoure le circuit axial (11).

7. Coupleur directif selon la revendication 6,
**caractérisé en ce que**,
plusieurs anneaux de ferrite juxtaposés (4) entourent le circuit coaxial.

8. Coupleur directif selon l'une des revendications 1 à 7,
**caractérisé en ce que**,
les résistances (R₇₁, R₇₂, R₇₄, R₁₂₁, R₁₂₂, R₁₂₄, R₁₃₁, ...., R₁₃ₙ, R₁₄₁,..., R₁₄ₙ) des réseaux de résistances (7,12,13,14) sont des éléments modulaires soudés en technique SMD sur la plaquette plane de circuits imprimés (15).
